# EUROPÄISCHE PATENTSCHRIFT

(11) **EP 4 217 556 B1**
(45) Veröffentlichungstag und Bekanntmachung des Hinweises auf die Patenterteilung: **23.10.2024**
(21) Anmeldenummer: 21777743.2
(22) Anmeldetag: 15.09.2021
(51) Int. Cl.: E05B 15/04, E05B 47/06, E05B 47/00, E05B 13/10

(54) **VERRIEGELUNGSVORRICHTUNG**
LOCKING DEVICE
DISPOSITIF DE VERROUILLAGE

(30) Priorität: 22.09.2020 DE 202020105406 U
(43) Veröffentlichungstag der Anmeldung: 02.08.2023
(73) Patentinhaber: BURG Lüling GmbH & Co. KG, 58089 Hagen (DE); USM U. Schärer Söhne AG, 3110 Münsingen (CH)
(72) Erfinder: BACKHAUS, Dirk, 58095 Hagen (DE); LÜTHI, Christian, 3110 Münsingen (CH)
(74) Vertreter: Kohlstedde, Eva
(86) Internationale Anmeldenummer: PCT/EP2021/075329
(87) Internationale Veröffentlichungsnummer: WO 2022/063651

(56) Entgegenhaltungen:
- EP-A1- 1 908 898
- DE-A1- 102018 202 563
- DE-B3- 102007 005 214
- KR-B1- 102 147 343
- US-A1- 2015 096 341
- US-B1- 6 449 991

## Beschreibung

Die Erfindung betrifft eine Verriegelungsvorrichtung für Türen, Fächer und Klappen, umfassend einen Stator und einen in dem Stator drehbar gelagerten Rotor, welcher direkt oder indirekt mit einem Verriegelungselement verbunden ist. Eine Handhabe in Form eines Drehknaufs, welche drehmomentübertragend mit dem Rotor verbunden ist, kann durch Drehbewegung eine Öffnungs- oder Schließbewegung des Verriegelungselements bewirken. Verriegelungsvorrichtung für Türen, Fächer und Klappen mit einem Drehknauf sind bekannt. Bei einigen Ausführungsformen einer Verriegelungsvorrichtung sind im Drehknauf elektronische Bauteile und ein Motor vorhanden, welcher mittels Batterien angetrieben wird. Da ein Auswechseln der Batterien nach einer gewissen Nutzungszeit notwendig wird, ist es wünschenswert den Zugang zu den Batterien auf einfache Weise zu ermöglichen.

Die Dokumente DE 10 2007 005214 B3 und DE 10 2018 202563 A1 offenbaren Verriegelungsvorrichtungen für Schließzylinder mit einem Drehknauf.

Aufgabe der vorliegenden Erfindung ist es, eine verbesserte Verriegelungsvorrichtung für Türen, Fächer und Klappen zur Verfügung zu stellen, bei der in einfacher Weise ein Auswechseln der Batterien möglich wird. Die Erfindung wird mit einer Verriegelungsvorrichtung mit den Merkmalen des Anspruchs 1 gelöst. Vorteilhafte Ausführungsformen beschreiben die Unteransprüche.

Die neue Verriegelungsvorrichtung für Türen, Fächer und Klappen ermöglicht eine einfache Montage und Demontage der Handhaben und damit ein einfaches Auswechseln der im Drehknauf angeordneten Batterien.

Die neue Verriegelungsvorrichtung umfasst einen Stator. Im gehäuseartigen Stator sind elektronische und mechanische Bauelemente zur Einwirkung auf ein Verriegelungselement vorhanden. Die elektronischen Bauelemente gehören zu einer Steuereinheit, welche nach Überprüfung einer Schließberechtigung das Bewegen des Verriegelungselements ermöglicht. Bei nachgewiesener Schließberechtigung wird ein Motor angesteuert, der das Verstellen eines Stellglieds veranlasst. Dieses Stellglied bewirkt, dass die Sperrung der Rotation des Rotors und des mit dem Rotor verbundenen Verriegelungselements aufgehoben wird. Dieser Motor wird über eine Batterie angetrieben. Der Rotor ist im Stator drehbar gelagert, der direkt oder indirekt mit einem Verriegelungselement verbunden ist. Zur Bewegung des Rotors ist eine Handhabe in Form eines Drehknaufs vorhanden. In einer bevorzugten Ausführung ist diese Handhabe eine zylindrische Kappe und deckt sowohl Rotor als auch Stator vollständig ab. Eine solche Kappe besteht aus einem einseitig geschlossenen Zylinder, wobei der Zylinder mit seiner Öffnung über den Stator und Rotor gesteckt ist, so dass der Zylindermantel und die geschlossene Oberseite den Rotor und Stator abdecken.

Die Handhabe der neuen Verriegelungsvorrichtung ist über eine Klemmverbindung mittels einer Klemmfeder am Rotor gehalten. Diese Klemmverbindung ermöglicht eine drehmomentübertragende Einwirkung der Handhabe auf den Rotor, so dass bei Drehung der Handhabe der Rotor gedreht und das Verriegelungselement eine Öffnungs- oder Schließbewegung ausführt. Die Klemmfeder zwischen Handhabe und Rotor besitzt zusätzlich eine Aufnahme für einen Magneten. Dieser Magnet dient allein zur Demontage der Handhabe. Durch äußere Einwirkung auf den Magneten wird die Klemmverbindung zwischen der Handhabe und dem Rotor gelöst. Hierzu wird von außen ein weiterer Magnet an die Handhabe herangeführt und in die Nähe des an der Klemmfeder gehalterten Magneten gebracht. Durch magnetische Einwirkung (Anziehung, Abstoßung) wird der an der Klemmfeder gelagerte Magnet bewegt. Eine solche Bewegung des Magneten verändert entweder die Position der gesamten Klemmfeder oder verändert die Lage einzelner Abschnitte der Klemmfeder zueinander, was entsprechend der gewählten Anordnung der Klemmfeder zwischen Handhabe und Rotor sowie der Ausgestaltung der Klemmfeder zu einem Lösen der Klemmverbindung führt, so dass die Handhabe abgezogen werden kann. Damit wird Zugang zu der innen liegenden Batterie geschaffen, die entnommen und eine neue Batterie eingesetzt werden kann. Um bei der Demontage die Positionierung des von außen einwirkenden Magneten zu vereinfachen, wird bei einer bevorzugten Ausführungsform die Handhabe mit einer Kennzeichnung versehen.

Eine besonders einfache Demontage wird mittels eines Demontagewerkzeugs möglich, welches den von außen auf die Verriegelungseinrichtung einwirkenden Magneten umfasst. Des Weiteren besitzt das Demontagewerkzeug eine an die Kennzeichnung der Handhabe angepasste Kennzeichnung. In einer bevorzugten Ausführungsform handelt es sich bei dem Demontagewerkzeug um einen Demontagering mit passender Form und passendem Innendurchmesser, der über die Handhabe geschoben wird und bei seiner Aufsetzbewegung seinen Magneten an den in der Klemmfeder gelagerten Magneten annähert und durch die magnetische Beeinflussung ein Lösen der Klemmverbindung bewirkt.

Die Erfindung wird nachfolgend anhand eines Ausführungsbeispiels beschrieben. Die Zeichnung umfasst:
- Fig. 1: eine Seitenansicht einer erfindungsgemäßen Verriegelungsvorrichtung,
- Fig. 2: zeigt eine Seitenansicht der Verriegelungsvorrichtung von Fig. 1 vor der Montage der Handhabe,
- Fig. 3: zeigt eine perspektivische Ansicht der Klemmfeder,
- Fig. 4: zeigt eine weitere Seitenansicht der Verriegelungsvorrichtung von Fig. 1 vor der Montage der Handhabe,
- Fig. 5: zeigt perspektivische Ansicht der Verriegelungsvorrichtung gemäß Fig. 1 mit Demontagering vor der Demontage,
- Fig. 6: zeigt perspektivische Ansicht der Verriegelungsvorrichtung gemäß Fig. 1 mit Demontagering während der Demontage.

Die Fig. 1 zeigt die erfindungsgemäße Verriegelungsvorrichtung 10 für Türen, Fächer und Klappen. Die Verriegelungsvorrichtung 10 umfasst einen Stator 40 und einen in dem Stator 40 drehbar gelagerten Rotor 30. Im Stator 40 sind mechanische Bauelemente und eine elektronische Steuereinheit, ein Motor und eine Batterie vorhanden. Bei nachgewiesener Schließberechtigung wird der Motor angesteuert, der das Verstellen eines Stellglieds veranlasst. Dieses Stellglied bewirkt, dass die Sperrung der Rotation des Rotors 30 und des mit dem Rotor 30 verbundenen Verriegelungselements aufgehoben wird. Die vorgenannten mechanischen und elektronischen Bauelemente sind nicht gezeigt. Der Rotor 30 ist in diesem Beispiel drehfest mit einem Antriebsrad 70 verbunden, welches bei einer Drehbewegung des Rotors 30 ein nicht gezeigtes Verriegelungselement bewegt. Die Drehbewegung des Rotors 30 wird mittels einer Handhabe 20 bewirkt.

Bei der Handhabe 20 handelt es sich um eine Kappe, welche aus einem einseitig geschlossenen Zylinder besteht, wobei der Zylindermantel 21 und die geschlossene Oberseite 24 den Rotor 30 und Stator 40 abdecken. Die Handhabe 20 ist mittels einer Klemmfeder 50 am Rotor 30 gehalten. An der Klemmfeder 50 ist ein Magnet 60 gelagert, der nicht zur Halterung der Handhabe 20 am Rotor 30 beiträgt, sondern allein der Demontage der Handhabe 20 dient. So kann nämlich die Klemmverbindung durch äußere Einwirkung auf den Magneten 60 und dadurch bewirkter Bewegung des Magneten 60 wieder gelöst werden.

Bevor das Lösen der Klemmverbindung beschrieben wird, wird nachfolgend auf die Ausgestaltung der Klemmfeder 50 und die durch diese Klemmfeder 50 erzielte Halterung der Handhabe 20 am Rotor 30 eingegangen. Die Klemmfeder 50 ist in diesem Beispiel aus einem Blechstreifen geformt. Es sind auch Streifen aus anderen Materialien möglich, solange eine ausreichend Klemmkraft erzielbar ist. Der Blechstreifen der Klemmfeder 50 bildet einen Federsteg, wie am besten aus den Figuren 2 und 3 zu ersehen, wo die Klemmfeder 50 jeweils separat gezeigt ist. Der Federsteg ist am oberen Ende zu einem Haken 57 umgebogen und am unteren Ende zu einem u-förmig abgebogenen Haltearm 52 geformt. Der Haltearm 52 umfasst in diesem Fall einen quaderförmigen Magneten 60. Damit der Magnet 60 nicht seitlich aus dem u-förmigen Aufnahmeraum 51 des Haltearms 52 rutschen kann, sind zusätzlich zwei Abwinklungen 53 vorgesehen. Der Magnet 60 wird somit ringsum umfasst und sicher in der Klemmfeder 50 gelagert. Zwischen dem oberen und dem unteren Ende besitzt der Federsteg einen mittleren Klemmabschnitt, nämlich ausgehend vom Haltearm 52, der einen senkrecht ausgerichteten Schenkel besitzt, ist dies der sich anschließende waagerechte Stegabschnitt 54 und der sich nach oben anschließende schräge Stegabschnitt 55. Der schräge Stegabschnitt 55 wiederum geht in einen senkrechten Stegabschnitt 56 über, an dessen freiem Ende sich der Haken 57 zum Eingriff in den Rotor 30 befindet. Der mittlere Klemmabschnitt aus dem waagerechten Stegabschnitt 54 und dem schrägen Stegabschnitt 55 bildet eine Nase, die entgegengesetzt zum Haken 57 ausgerichtet ist. Der schräge Stegabschnitt 55 ist länger als die anderen Stegabschnitte, er erstreckt sich über mindestens die Hälfte der Länge des gesamten Federstegs. In diesem schrägen Stegabschnitt 55 ist eine Ausstanzung 58 vorhanden, wodurch ein Stützsteg 59 gebildet ist. Dieser Stützsteg 59 ist aus dem schrägen Stegabschnitt herausgebogen und in diesem Fall senkrecht ausgerichtet, so dass er sich an der senkrecht ausgebildeten Wand 33 des Rotors 30 abstützen kann.

Bei bestehender Klemmverbindung zwischen Rotor 30 und Handhabe 20, wie sie in Fig. 1 gezeigt ist, ist die Klemmfeder 50 im Rotor 30 eingesetzt. Wie am besten der Fig. 4 zu entnehmen, hat der Rotor 30 hierzu eine Ausnehmung 31, die so groß dimensioniert ist, dass der Haltearm 52 mit dem Magneten 60 in diese Ausnehmung 31 eingeschoben werden kann. Dabei greift auch der nach innen gerichtete Haken 57 in einen Schlitz 32 am Rotor 30 ein. Der Schlitz 32 ist etwas breiter, so dass sich der Haken 57 ggf. bei der Montage der Handhabe innerhalb des Schlitzes 32 nach oben bewegen kann. Bei eingesetzter Klemmfeder 50 weist die aus dem waagerechten Stegabschnitt 54 und dem schrägen Stegabschnitt 55 gebildete Nase vom Rotor 30 weg und steht nach außen vor. Wird nun die Handhabe 20 über den Rotor 30 mit der vormontierten Klemmfeder 50 geschoben, gleitet die Handhabe 20 am schrägen Stegabschnitt 55 entlang und über diese Nase hinweg. Zur Sicherung der Position der Klemmfeder 50 und Gewährleistung der Halterung der Handhabe 20 am Rotor 30, sind an der Innenseite des Zylindermantels 21 der Handhabe 20 nach innen gerichtete Vorsprünge oder Rippen vorgesehen. Wie aus Fig. 1 zu ersehen, ist der erste Vorsprung 22 so angeordnet ist, dass er sich bei bestehender Klemmverbindung vor der Ausnehmung 31 am Rotor 30 befindet. Der zweite Vorsprung 23 befindet sich oberhalb des ersten Vorsprungs 22. Er ist so angeordnet, dass er sich bei bestehender Klemmverbindung unmittelbar unterhalb der nach außen gerichteten Nase befindet, welche aus dem waagerechten Stegabschnitt 54 und dem schrägen Stegabschnitt 55 der Klemmfeder 50 gebildet ist. Wird die Handhabe 20, wie in Fig. 2 durch den Pfeil angedeutet, von oben auf den Rotor 30 aufgesetzt, gleitet zuerst der erste Vorsprung 22 und dann der obere Vorsprung 23 am schrägen Stegabschnitt 55 entlang, drücken die Nase nach innen. Nachdem der zweite Vorsprung 23 die Nase passiert hat, wird diese durch die Federkraft wieder nach außen gedrückt und setzt sich vor den oberen Vorsprung 23, wodurch ein Abziehen der Handhabe 20 verhindert und somit die Handhabe 20 sicher gehalten wird.

Zur Demontage der Handhabe 20 wird in diesem Beispiel ein Demontagering 80 verwendet, der in Fig. 5 gezeigt ist. Dieser Demontagering 80 ist ein doppelwandiger Rohrzylinder mit senkrecht ausgerichteten Innen- und Außenwänden. Der Innendurchmesser des Demontagerings 80 ist an den Außendurchmesser der kappenförmigen Handhabe 20 angepasst, so dass der Demontagering 80 mit seiner zylinderförmigen Innenseite am Zylindermantel 21 der Handhabe 20 entlang nach unten gleiten kann. Der Demontagering 80 besitzt, wie Fig. 6 zeigt, im Inneren eine Aufnahme 82 zur Lagerung und Positionierung eines Magneten 83. Mit diesem äußeren Magneten 83 kann von außen auf den in der Klemmfeder 50 gelagerten Magnet 60 eingewirkt werden. Um eine magnetische Wirkung auf den innerhalb der Handhabe 20 angeordneten Magneten 60 ausüben zu können, muss der äußere Magnet 83 in die Nähe des inneren Magneten 60 gebracht werden. Eine genaue Positionierung wird durch entsprechende Kennzeichnungen an der Handhabe 20 und am Demontagering 80 unterstützt. Die Handhabe 20 kann hierzu an der Außenseite des Zylindermantels 21 und/oder an der Oberseite 24 eine Kennzeichnung 25 aufweisen. Handelt es sich bei der Verriegelungsvorrichtung 10 um ein auch mechanisch mittels eines Schlüssels abschließbare Vorrichtung, kann auch der Schlitz 25 für den Schlüssel als eine solche Kennzeichnung genutzt werden, wie in Fig. 5 gezeigt. Der Demontagering 80 weist ebenfalls eine Markierung auf. In diesem Beispiel besitzt der Demontagering 80 an seiner Oberseite und an seiner Außenseite eine Kennzeichnung 81, 81'. Zur genauen Positionierung wird der Demontagering 80 so gedreht, dass die Markierungen 81, 81' zusammen mit dem Schlitz 25 der Handhabe 20 auf einer gedachten Linie liegen. Der Demontagering 80 hat dann die richtige Drehstellung im Bezug zur Verriegelungsvorrichtung 10, siehe Fig. 5. Wird der Demontagering 80 nun nach unten, d.h. in Pfeilrichtung, abgesenkt, nähert sich der äußere Magnet 83 an den inneren Magneten 60 an. Die beiden Magnete 60, 83 sind in diesem Beispiel so ausgerichtet, dass bei einer Annäherung des äußeren Magneten 83 eine magnetische Abstoßung des inneren Magneten 60 bewirkt wird. Dieser innere Magnet 60 wird nach hinten ins Rotorinnere gedrängt und zieht dabei die Klemmfeder 50 mit sich. Dabei legt sich der schräge Stegabschnitt 55 der Klemmfeder 50 an die Rotorwand 33 an und der Stützsteg 59 befindet sich innerhalb des schrägen Stegabschnitts 55. Die nach außen ragende Nase wird am Vorsprung 23 vorbei gezogen. Die innere Ecke zwischen waagerechtem Stegabschnitt 54 und Haltearm 52 findet Platz in einem Absatz 34 am Rotor 30. Durch die veränderte Lage der Klemmfeder 50 wird die Klemmwirkung aufgehoben und die Handhabe 20 kann abgezogen werden. Nach Entfernen des Demontagerings 80 bewegt sich die Klemmfeder 50 wieder zurück. Man hat nun Zugang zu den Bauteilen der Verriegelungsvorrichtung 10 und kann die Batterie austauschen. Ggf. kann auch eine neue, baugleiche Handhabe mit verändertem Design aufgesetzt werden. Die gezeigte Handhabe 20 hat in der oberen Kappenhälfte an der Außenseite des Zylindermantels 21 eine Oberflächenstrukturierung 26. Diese erhöht die Griffigkeit und stellt ein Designmerkmal dar.

### Bezugszeichenliste

- 10: Verriegelungseinrichtung
- 20: Handhabe
- 21: Zylindermantel
- 22: Vorsprung
- 23: Vorsprung
- 24: Oberseite
- 25: Kennzeichnung
- 26: Oberflächenstrukturierung
- 30: Rotor
- 31: u-förmige Ausnehmung
- 32: Schlitz
- 33: Wand
- 34: Absatz
- 40: Stator
- 50: Klemmfeder
- 51: u-förmige Aufnahmeraum
- 52: Haltearm
- 53: Abwinklung
- 54: waagerechter Stegabschnitt
- 55: schräger Stegabschnitt
- 56: oberer, senkrechter Stegabschnitt
- 57: Haken
- 58: Ausstanzung
- 59: Stützsteg
- 60: Magnet
- 70: Antriebsrad für Verriegelungselement
- 80: Demontagering
- 81, 81': Kennzeichnung
- 82: Aufnahme
- 83: Magnet

## Patentansprüche

1. Verriegelungsvorrichtung für Türen, Fächer und Klappen, umfassend einen Stator (40) und einen in dem Stator (40) drehbar gelagerten Rotor (30), welcher direkt oder indirekt mit einem Verriegelungselement verbunden ist,
wobei im Stator ein batteriebetriebener Motor und eine auf den Motor einwirkende elektronische Steuereinheit vorhanden ist,
wobei eine Handhabe (20) in Form eines Drehknaufs vorhanden ist, welche drehmomentübertragend mit dem Rotor (30) verbunden ist,
**dadurch gekennzeichnet,**
**dass** die Handhabe (20) mittels einer Klemmfeder (50) am Rotor (30) gehalten ist,
**dass** die Klemmfeder (50) eine Aufnahme für einen Magneten (60) besitzt,
**dass** zum Auswechseln der Batterie für den Motor die Klemmverbindung zwischen der Handhabe (20) und dem Rotor (30) durch äußere Einwirkung auf den Magneten (60) lösbar ist und
**dass** die Klemmfeder (50) aus einem Streifen geformt ist, welcher einen Federsteg mit einem mittleren Klemmabschnitt (54, 55) bildet, wobei dieser Federsteg am unteren Ende zu einem Haltearm (52) mit u-förmigem Aufnahmeraum (51) für den Magneten (60) geformt ist und wobei dieser Federsteg am oberen Ende zu einem Haken (57) umgebogen ist.

2. Verriegelungsvorrichtung nach Anspruch 1, **dadurch gekennzeichnet, dass** bei bestehender Klemmverbindung zwischen der Handhabe (20) und dem Rotor (30) der Haken (57) in einen Schlitz (32) am Rotor (30) eingreift, wobei der Schlitz (32) so groß dimensioniert ist, dass sich der Haken (57) bei einer Demontage der Handhabe (20) innerhalb des Schlitzes bewegen kann.

3. Verriegelungsvorrichtung nach Anspruch 1, **dadurch gekennzeichnet, dass** bei bestehender Klemmverbindung zwischen der Handhabe (20) und dem Rotor (30) der Haltearm (52) mit dem Magneten (60) in eine Ausnehmung (31) am Rotor (30) eingreift, wobei Ausnehmung (31) so groß dimensioniert ist, dass sich der Haltearm (52) bei einer Einwirkung auf den Magneten (60) nach innen und/oder nach unten bewegen kann.

4. Verriegelungsvorrichtung nach Anspruch 1, **dadurch gekennzeichnet, dass** der mittlere Klemmabschnitt (54, 55) aus einem waagerechten Stegabschnitt (54) und einem schrägen Stegabschnitt (55) bestehen, welche eine vom Rotor (30) nach außen gerichtete Nase bilden, wobei sich der schräge Stegabschnitt (55) über mindestens die Hälfte der Länge des Federstegs erstreckt.

5. Verriegelungsvorrichtung nach Anspruch 4, **dadurch gekennzeichnet, dass** im schrägen Stegabschnitt (55) eine Ausstanzung (58) vorhanden ist, wodurch ein Stützsteg (59) gebildet ist, welcher senkrecht ausgerichtet ist und sich an der senkrecht ausgebildeten Wand (33) des Rotors (30) abstützt.

6. Verriegelungsvorrichtung nach einem der Ansprüche 1 bis 5, **dadurch gekennzeichnet, dass** die Handhabe (20) eine Kappe ist, welche aus einem einseitig geschlossenen Zylinder besteht, wobei der Zylindermantel (21) und die geschlossene Oberseite (24) den Rotor (30) und Stator (40) abdecken.

7. Verriegelungsvorrichtung nach Anspruch 6, **dadurch gekennzeichnet, dass** die Handhabe (20) an der Innenseite des Zylindermantels (21) Vorsprünge (22, 23) aufweist, wobei der erste Vorsprung (22) so angeordnet ist, dass er sich bei bestehender Klemmverbindung zwischen Handhabe (20) und Rotor (30) vor der Ausnehmung (31) am Rotor (30) befindet.

8. Verriegelungsvorrichtung nach Anspruch 7, **dadurch gekennzeichnet, dass** der zweite Vorsprung (23) oberhalb des ersten Vorsprungs (22) angeordnet ist und sich bei bestehender Klemmverbindung zwischen Handhabe (20) und Rotor (30) unmittelbar unterhalb der nach außen gerichtete Nase befindet, welche aus dem waagerechten Stegabschnitt (54) und dem schrägen Stegabschnitt (55) gebildet ist.

9. Verriegelungsvorrichtung nach Anspruch 8, **dadurch gekennzeichnet, dass** bei der Montage der Handhabe (20) der obere Vorsprung (23) am schrägen Stegabschnitt (55) entlang in seine Klemmposition gleiten kann.

10. Verriegelungsvorrichtung nach einem der Ansprüche 1 bis 9, **dadurch gekennzeichnet, dass** die Handhabe (20) an der Außenseite des Zylindermantels (21) eine Oberflächenstrukturierung (26) besitzt.

11. Verriegelungsvorrichtung nach einem der Ansprüche 1 bis 10, **dadurch gekennzeichnet, dass** die Handhabe (20) an der Außenseite des Zylindermantels (21) und/oder an der Oberseite (24) eine Kennzeichnung (25) zur Unterstützung der Demontage besitzt, nämlich zur Unterstützung der Positionierung eines äußeren Magneten (83), welcher auf den in der Klemmfeder (50) gehaltenen Magneten (60) einwirken kann.

## Claims

1. A locking device for doors, compartments and flaps, comprising a stator (40) and a rotor (30) which is rotatably mounted in the stator (40) and is connected directly or indirectly to a locking element,
a battery-operated motor and an electronic control unit acting on the motor being present in the stator,
a handle (20) in the form of a rotary knob which is connected to the rotor (30) in a torque-transmitting manner,
**characterised in that**,
the handle (20) is held on the rotor (30) by means of a clamping spring (50),
the clamping spring (50) has a receptacle for a magnet (60),
in order to replace the battery for the motor, the clamping connection between the handle (20) and the rotor (30) can be released by external action on the magnet (60) and
the clamping spring (50) is formed from a strip which forms a spring bar with a central clamping portion (54, 55), this spring bar at the lower end forming a holding arm (52) with a U-shaped receiving space (51) for the magnet (60), this spring bar being bent at the upper end to form a hook (57).

2. The locking device according to claim 1, **characterised in that** when there is a clamping connection between the handle (20) and the rotor (30), the hook (57) engages in a slot (32) on the rotor (30), the slot (32) being dimensioned so large that the hook (57) can move within the slot when the handle (20) is removed.

3. The locking device according to claim 1, **characterised in that** when there is a clamping connection between the handle (20) and the rotor (30), the holding arm (52) with the magnet (60) engages in a recess (31) on the rotor (30), wherein the recess (31) is dimensioned so large that the holding arm (52) can move inwards and/or downwards when the magnet (60) is acted upon.

4. The locking device according to Claim 1, **characterised in that** the central clamping section (54, 55) consists of a horizontal bar section (54) and an angled bar section (55), which form a nose directed outwards from the rotor (30), with the angled bar section (55) extending over at least half the length of the spring bar.

5. The locking device according to claim 4, **characterised in that** there is a punched-out portion (58) in the angled bar section (55), whereby a support web (59) is formed, which is aligned vertically and is supported on the vertically formed wall (33) of the rotor (30).

6. The locking device according to one of Claims 1 to 5, **characterised in that** the handle (20) is a cap which consists of a cylinder which is closed on one side, the cylinder jacket (21) and the closed upper side (24) enclosing the rotor (30) and cover the stator (40).

7. The locking device according to claim 6, **characterised in that** the handle (20) has projections (22, 23) on the inside of the cylinder jacket (21), the first projection (22) being arranged such that it is located in front of the recess (31) on the rotor (30) when there is an existing clamping connection between handle (20) and rotor (30).

8. The locking device according to claim 7, **characterised in that** the second projection (23) is arranged above the first projection (22) and when there is a clamped connection between the handle (20) and the rotor (30), is located immediately below the outwardly directed nose, which is formed from the horizontal web section (54) and the angled bar section (55).

9. The locking device according to claim 8, **characterised in that** when the handle (20) is mounted, the second projection (23) can slide along the inclined web section (55) into its clamping position.

10. The locking device according to one of claims 1 to 9, **characterised in that** the handle (20) has a surface structuring (26) on the outside of the cylinder jacket (21).

11. The locking device according to one of claims 1 to 10, **characterised in that** the handle (20) has a marking (25) on the outside of the cylinder jacket (21) and/or on the top (24) to facilitate the disassembly, namely for facilitating the positioning of an outer magnet (83), which can act on the magnet (60) held in the clamping spring (50).

## Revendications

1. Dispositif de verrouillage pour portes, casiers et trappes, comprenant un stator (40) et un rotor (30) en appui rotatif dans le stator (40), rotor qui est relié directement ou indirectement avec un élément de verrouillage,
sachant que sont présents dans le stator un moteur fonctionnant sur batterie et une unité de commande électronique agissant sur le moteur,
sachant qu'est présent un moyen d'actionnement (20) en forme de pommeau tournant, ledit moyen étant relié avec le rotor (30) pour transmettre le couple,
**caractérisé en ce que**
le moyen d'actionnement (20) est retenu contre le rotor (30) au moyen d'un ressort de bridage (50),
le ressort de bridage (50) possède un logement pour un aimant (60),
pour changer la batterie du moteur, la liaison bridée entre le moyen d'actionnement (20) et le rotor (30) est détachable en agissant de l'extérieur sur l'aimant (60), et que
le ressort de bridage (50) est formé à partir d'un ruban qui forme une nervure ressort avec un segment de bridage médian (54, 55), sachant que cette nervure ressort a reçu, à l'extrémité inférieure, la forme d'un bras de retenue (52) avec espace logement (51) en forme de U pour l'aimant (60), et sachant que cette nervure ressort est recourbée à l'extrémité supérieure pour former un crochet (57).

2. Dispositif de verrouillage selon la revendication 1, **caractérisé en ce qu'**en présence d'une liaison bridée existante entre le moyen d'actionnement (20) et le rotor (30), le crochet (57) engrène dans une fente (32) sur le rotor (30), sachant que la fente (32) est dimensionnée suffisamment grande pour que le crochet (57) puisse se déplacer dans la fente lors d'un démontage du moyen d'actionnement (20).

3. Dispositif de verrouillage selon la revendication 1, **caractérisé en ce qu'**en présence d'une liaison bridée existante entre le moyen d'actionnement (20) et le rotor (30), le bras de retenue (52) avec l'aimant (60) engrène dans un évidement (31) ménagé sur le rotor (30), sachant que l'évidement (31) est dimensionné suffisamment grand pour que le bras de retenue (52) puisse se déplacer vers l'intérieur et/ou vers le bas en cas d'action exercée sur l'aimant (60).

4. Dispositif de verrouillage selon la revendication 1, **caractérisé en ce que** le segment de bridage médian (54, 55) se compose d'un segment à nervure horizontal (54) et d'un segment à nervure oblique (55), qui forment une protubérance orientée du rotor (30) en direction de l'extérieur, sachant que le segment à nervure oblique (55) s'étend sur au moins la moitié de la longueur de la nervure ressort.

5. Dispositif de verrouillage selon la revendication 4, **caractérisé en ce que** dans le segment à nervure oblique (55) est présente une découpe à l'emporte-pièce (58) ayant pour effet de former une nervure d'appui (59) orientée à la verticale et qui s'appuie sur la paroi (33) du rotor (30) configurée verticale du rotor.

6. Dispositif de verrouillage selon l'une des revendications 1 à 5, **caractérisé en ce que** le moyen d'actionnement (20) est un capuchon composé d'un cylindre fermé d'un côté, sachant que l'enveloppe (21) du cylindre et le côté supérieur (24) fermé recouvrent le rotor (30) et le stator (40).

7. Dispositif de verrouillage selon la revendication 6, **caractérisé en ce que** le moyen d'actionnement (20) présente des saillies (22, 23) sur le côté intérieur de l'enveloppe (21) du cylindre, sachant que la première saillie (22) est disposée de sorte à se trouver, en présence de la jonction bridée existante, entre le moyen d'actionnement (20) et le rotor (30) devant l'évidement (31) sur le rotor (30).

8. Dispositif de verrouillage selon la revendication 7, **caractérisé en ce que** la deuxième saillie (23) est disposée au-dessus de la première saillie (22) et qu'elle se trouve, en présence de la jonction bridée existante, entre le moyen d'actionnement (20) et le rotor (30), immédiatement en dessous de la protubérance orientée vers l'extérieur, formée à partir du segment à nervure horizontal (54) et du segment à nervure oblique (55).

9. Dispositif de verrouillage selon la revendication 8, **caractérisé en ce que** lors du montage du moyen d'actionnement (20), la saillie supérieure (23) peut glisser jusque sur sa position de bridage en longeant le segment à nervure oblique (55).

10. Dispositif de verrouillage selon l'une des revendications 1 à 9, **caractérisé en ce que** le moyen d'actionnement (20) sur le côté extérieur de l'enveloppe (21) du cylindre possède une structuration superficielle (26).

11. Dispositif de verrouillage selon l'une des revendications 1 à 10, **caractérisé en ce que** le moyen d'actionnement (20) sur le côté extérieur de l'enveloppe (21) du cylindre et/ou sur le côté supérieur (24) possède un marquage (25) pour faciliter le démontage, à savoir pour aider au positionnement d'un aimant extérieur (83) qui peut agir sur l'aimant (60) retenu dans le ressort de bridage (50).
